# EUROPÄISCHE PATENTSCHRIFT

(11) **EP 1 211 098 B1**
(45) Veröffentlichungstag und Bekanntmachung des Hinweises auf die Patenterteilung: **24.01.2007**
(21) Anmeldenummer: 01126457.9
(22) Anmeldetag: 09.11.2001
(51) Int. Cl.: B42B 5/10, B21F 45/16

(54) **Verfahren zum Herstellen von Broschüren beliebiger Formate und Dicken mittels Drahtkammbindung**
Method for the manufacture of brochures of any format and thickness by means of comb binding
Procédé pour la fabrication de brochures de format et d'épaisseur quelconque au moyen d'un peigne de brochage

(30) Priorität: 29.11.2000 DE 10059344
(43) Veröffentlichungstag der Anmeldung: 05.06.2002
(73) Patentinhaber: Heidelberger Druckmaschinen Aktiengesellschaft, 69115 Heidelberg (DE)
(72) Erfinder: Blättner, Thomas, 71409 Schwaikheim (DE); Freund, Michael, 73099 Adelberg (DE); Herrmann, Klaus, 73760 Ostfildern (DE); Hirsch, Alexander, 73230 Kirchheim (DE); Litsche, Mario, 70736 Fellbach (DE); Reibl, Bernd, 73312 Geislingen (DE); Rieger, Albert, 73312 Geislingen (DE); Saum, Herbert, 73329 Kuchen (DE); Stehle, Kurt, 88339 Bad Waldsee (DE); Würschum, Hans-Peter, 73760 Ostfildern (DE)
(74) Vertreter: Franzen, Peter

(56) Entgegenhaltungen:
- EP-A- 0 571 165
- EP-A- 0 741 049

## Beschreibung

Die Erfindung betrifft ein Verfahren zum Herstellen von Broschüren beliebiger Formate und Dicken mittels Drahtkammbindung, bei dem zum losen Verbinden einer aus mehreren blattförmigen Bedruckstoffen bestehenden Broschüre ein Drahtbindeelement durch eine entlang eines Randes der blattförmigen Bedruckstoffe versehene Lochungsreihe aufgenommen wird, siehe z.B. EP-A1-0 571 165.

Verfahren zur Herstellung von Broschüren, die sogenannte Wire-O™-Drahtbindeelemente (registrierte Handelsmarke) in verschiedenen Größen verwenden, sind beispielsweise aus den europäischen Patentanmeldungen 0 095 243-A1 und 0 095 245-B1, bekannt.

Wire-O-Drahtbindeelemente sind als parallel zueinander beabstandete Drahtschlaufen 44 mit einer Schlaufenlänge L, einem Schlaufenabstand A und einem Drahtdurchmesser D, wie in Fig. 2 dargestellt, definiert und werden mittels geeigneter Schließvorrichtungen zu einem Wire-O-Ring geformt.

Die Bindeeinrichtungen zu den vorgenannten Patentanmeldungen sind dabei derart ausgestaltet, dass die Verarbeitung geformter Wire-O-Drahtbindeelemente mit verschiedenen Schlaufenabständen und -längen ermöglicht wird.

Generell besteht bei den genannten Vorrichtungen der Nachteil, dass zur Bindung von Broschüren unterschiedlicher Formate und Dicken die dafür notwendigen Drahtbindeelemente in Form mehrerer bereits geformter Bindeelementevorräte, z.B. als Rollenmaterial oder als auf Bindelänge geschnittene Elemente, der Bindeeinrichtung zur Verfügung gestellt werden müssen. Um diese unterschiedlichen Broschürenformate und -dicken binden zu können, ist bereits eine beachtliche Anzahl an Vorräten notwendig. Außerdem sind bei einem Formatwechsel der herzustellenden Broschüren die zum Transport und die zur Verarbeitung geeigneten Vorrichtungen an die Anforderungen der unterschiedlichen Drahtbindeelemente anzupassen. Diese Umrüstung erfordert aufwendige Konstruktionen der Transport- und Bindeeinrichtungen und macht das Bindeverfahren nur noch wirtschaftlich, wenn größere Stückzahlen einer Broschürendicke in einem Format hergestellt werden. Kleinere Auflagen sind daher unwirtschaftlich herzustellen und erfordern infolge der Maschinenanpassung einen längeren Zeitaufwand.

Aus der DE 28 47 700-A1 ist ein Verfahren zum Herstellen einer Drahtbindung für Blöcke usw. bekannt, bei dem ein von einem Vorrat kontinuierlich abgezogener Draht durch Hinund Herbiegen zu einem wellenförmigen Gebilde geformt wird, wobei das wellenförmige Drahtgebilde anschließend quer zur Ebene der Wellen in eine C-förmige Gestalt gebogen wird. Zur Biegung werden Formrollen mit festgelegten Durchmessern verwendet, so dass nur Drahtbindeelemente mit nicht veränderbaren Schlaufenabständen und -längen herstellbar sind.

Es ist die Aufgabe der Erfindung, ein Verfahren zum Herstellen von Broschüren unterschiedlicher Formate und Dicken mittels Drahtkammbindung anzugeben, mit denen Drahtbindeelemente direkt im Bindeverfahren entsprechend ihres Bedarfs und des jeweiligen Formats und Dicke der zu bindenden Broschüren hergestellt werden können.

Die Aufgabe wird gemäß der Erfindung dadurch gelöst, dass mindestens ein auf das jeweilige Format und die jeweilige Dicke der Broschüre abgestimmtes Drahtbindeelement mit beliebiger Schlaufenlänge und Schlaufenabstand auf Bedarf und unmittelbar vor dem Bindevorgang hergestellt wird.

Dazu wird in einem ersten Schritt das Format und die Dicke der zu bindenden Broschüre ermittelt. Die Ermittlung von Format und Dicke und gegebenfalls die Art der Lochung der zu bindenden Broschüre kann dabei durch Übergabe der Parameter aus vorangegangenen Geräten an die Elektronik geschehen und / oder durch eine Sensorik, die Format und die Dicke und gegebenfalls die Art der Lochung der zu bindenden Broschüre bestimmt und an die Elektronik übergibt.

In einem zweiten Schritt werden die Herstellungsparameter für das Drahtbindeelement durch die Elektronik festgelegt und in einem dritten Schritt das Drahtbindeelement mittels einander elektronisch und mechanisch verbundener Einrichtungen hergestellt, durch:
- Zuführen eines Drahtes von mindestens einem eine Drahtrolle umfassenden Drahtvorrat zu einer Drahtbiegeeinrichtung;
- Biegen des Drahtes zu einem flachen schlaufenförmig ausgebildeten Drahtbindeelement mittels der Drahtbiegeeinrichtung;
- Schneiden bzw. Ablängen des Drahtbindeelements mittels einer Schneideinrichtung und Zuführen des geschnittenen Drahtbindeelements zu einer Einkämmvorrichtung;
- Zuführen eines mit einer Lochung versehenen Stapels blattförmiger Bedruckstoffe zur Bindeeinrichtung durch Transportmittel;
- Einkämmen des Drahtbindeelements in die Lochungsreihe des Stapels blattförmiger Bedruckstoffe und anschließendes facettenartiges Biegen des Drahtbindeelements mittels einer Biege- und Schließeinrichtung zu einer geschlossenen Inline-Wire-Loop (IWL).

Das Verfahren zum Herstellen von Broschüren unterschiedlicher Formate und Dicken mittels Drahtkammbindung bietet mehrere Vorteile. Es ist ein vollautomatisches Binden von Broschüren mittels bei Bedarf hergestellter Drahtbindeelemente mit beliebiger Schlaufenlänge L, Breite A und Drahtdurchmesser D, sowie in einer Schlaufenanzahl möglich, die der maximal zu verarbeitenden Broschürenlänge entspricht. Eine Umrüstung oder Anpassung der Vorrichtung zum Binden ist nicht erforderlich. Es ist möglich, eine Bindung der Broschüre durch Einzelbindeelemente zu realisieren, die gleich oder unterschiedlich voneinander beabstandet sind, wobei eine große Bindegeschwindigkeit durch zeitgleiches Binden der Einzelelemente erreicht wird. Deformationen der auf Bedarf hergestellten Drahtbindeelemente werden durch die automatische Herstellung und des Transports vermieden, so dass die Störanfälligkeit gegenüber herkömmlichen Vorrichtungen drastisch reduziert ist.

Eine bevorzugte Ausführungsform einer erfindungsgemäßen Vorrichtung wird unter Erläuterung des erfindungsgemäßen Verfahrens im folgenden unter Bezugnahme auf die Zeichnung im einzelnen näher beschrieben. Es zeigen in schematischer Darstellung:
- Fig. 1: eine schematische Darstellung des erfindungsgemäßen Verfahrensablaufs und dessen Vorrichtungen zur Durchführung des Verfahrens;
- Fig. 2: eine Darstellung eines Wire-O-Drahtbindeelements;
- Fig. 3: eine Ausführungsform einer gebundenen Broschüre mit einem einzigen Drahtbindeelement,
- Fig. 4: eine Ausführungsform einer gebundenen Broschüre mittels mehrerer Einzeldrahtbindeelemente;
- Fig. 5: eine Ausführungsform einer gebundenen Broschüre mittels mehrerer in gleichen Abständen zueinander angeordneten Einzeldrahtbindeelemente;
- Fig. 6: eine schematische Darstellung eines Drahtvorrats mit verschiedenen Drahtvorratsrollen;
- Fig. 7: eine schematische Darstellung einer im erfindungsgemäßen Verfahren verwendeten Sicken-Biegeeinrichtung mit Transportvorrichtung zur Erzeugung von Sicken im Drahtbindeelement;

In Fig. 1 weist eine mit 200 bezeichnete Vorrichtung zum Herstellen von Broschüren unterschiedlicher Formate und Dicken mehrere Einrichtungen zur Durchführung des erfindungsgemäßen Herstellungsverfahrens von Broschüren unterschiedlicher Formate und Dicken mittels Drahtkammbindung auf, die mit einer Elektronik 110 verbunden sind und von dieser gesteuert werden.

Wie in den Figuren 1 und 6 dargestellt, ist ein Drahtvorrat 20 mit Drahtvorratsrollen 21, 22, und 23 versehen, die jeweils Drähte (1) mit unterschiedlichen Drahtdurchmesser (z.B. mit einem Durchmesser von 0,8 mm bis 1,2 mm) aufweisen. Zur Verwendung gelangen dabei Drähte, die sich durch unterschiedliche Farbgebungen unterscheiden und den vorgenannten Drahtdurchmessern zugeordnet werden können. Durch eine nicht näher dargestellte Drahtbiegevorrichtung 40 wird der Draht 1 in Schlaufenform gebracht, wobei die Schlaufenlänge L und der Schlaufenabstand A beliebig auf von der Steuerung 110 vorgegebenen Werte eingestellt werden können. Die Drahtbiegevorrichtung schneidet das entstandene Drahtbindeelement 41 nach Erreichen der von der Steuerelektronik 110 vorgegebenen Anzahl der Schlaufen ab.

Eine Transportvorrichtung 50 transportiert das Drahtbindeelement 41 zu einer nicht näher dargestellten Einkämmvorrichtung 80, die Teil einer Biege- und Schließvorrichtung 90 ist. Transportmittel 70, fördern einen Stapel blattförmiger Bedruckstoffe 11, die unbedruckt oder mittels eines Druckers ein- oder beidseitig bedruckt, gestapelt, durch eine Lochvorrichtung mit einer Lochungsreihe 12 versehen und anschließend ausgerichtet worden sind, zu einer Biege- und Schließeinrichtung 90. Das Drahtbindeelement 41 wird mittels der Einkämmvorrichtung 80 in die Lochungsreihe 12 der gestapelten, ausgerichteten blattförmigen Bedruckstoffe 11 eingekämmt und mittels der Biege- und Schließeinrichtung 90 zu einem Wire-O geschlossen. Anschließend wird die gebundene Broschüre über eine Ausgabe 100 aus der Vorrichtung 200 ausgeführt und abgelegt.

In einer weiteren Ausführungsform des erfindungsgemäßen Verfahrens wird nach der Herstellung des Drahtbindeelements 41 mittels einer Sicken-Biegeeinrichtung 60 Sicken 61 in die Mitte der Schlaufen S eingebracht. Die Sicken-Biegeeinrichtung 60 besteht, wie schematisch in Fig. 7 gezeigt, aus zwei horizontal verstellbaren Biegematrizen 62, 62' und einem vertikal verfahrbaren Biegestempel 64 mit federndem Niederhalter 63. Die Biegematrizen sind durch nicht dargestellte Mittel zentrisch zum Biegestempel verschiebbar, um je nach Schlaufenlänge L unterschiedliche Sicken 61 biegen zu können. Das Einbringen der Sicken 61 mittig zur Schlaufenlänge L (siehe Fig.2) erfolgt bevorzugt schrittweise Schlaufe für Schlaufe durch einen entsprechenden Vortrieb in Transportrichtung der Drahttransportbahn 2 des die Zangen 51 tragenden Gehäuses 54. Zur Bestimmung der Schlaufenmitte dienen optische Randsensoren (nicht dargestellt), welche die exakte Lage der Drahtschlaufe in der Biegeeinrichtung 60 bestimmen. Die mittels Spindeln 52 geführten Zangen 51 sind durch als Schrittmotor ausgebildete Antriebe 53 quer zur Drahttransportbahn 2 transportierbar, wie schematisch in Fig. 7 durch den Pfeil X dargestellt. Zur Verschiebung des Gehäuses 54 parallel zur Drahttransportbahn 2 weist dieses Führungsnuten 55 auf, in denen am Gehäuse der Vorrichtung 200 befestigte Führungsstangen 56 eingreifen. Die Verschiebung parallel zur Drahttransportbahn 2 erfolgt mittels entsprechender Antriebe, die nicht dargestellt sind. Bei einem Korrekturbedarf der Lage der Zangen 51 werden die als Schrittmotor ausgebildete Antriebe 53 der Spindeln 52 mittels der Steuerelektronik 110 entsprechend betätigt.

In einer weiteren Ausgestaltung des erfindungsgemäßen Verfahrens weist die Sicken-Biegeeinrichtung 60 eine Anzahl von Biegestempel 64 mit entsprechenden Niederhaltern auf, die dem maximal zu bindenden Broschürenformat entsprechen.

### Liste der Bezugszeichen

- 1: Draht
- 2: Drahttransportbahn
- 3: Drahtrichtmittel
- 10: Broschüre
- 11: Papierblätter
- 12: Lochung/Löcher
- 20: Drahtvorrat
- 21, 22, 23: Drahtrollen
- 21', 22', 23': Greifzangen
- 30: Transportvorrichtung, angetriebenes Rollenpaar
- 40: Drahtbiegeeinrichtung
- 41: Drahtbindeelement
- 41': Einzeldrahtbindeelemente
- 41": Drahtteppich
- 50: Transportmittel
- 51: Zangen
- 52: Spindel
- 53: Antrieb, Schrittmotor
- 54: Gehäuse
- 55: Führungsnut
- 56: Führung
- 60: Sicken- Biegeeinrichtung
- 61: Sicke
- 62, 62': Biegematrizen
- 63: Niederhalter
- 64: Biegestempel
- 70: Transportmittel für gelochte Papierblätter/Broschüre
- 80: Einkämmvorrichtung
- 90: Biege- und Schließeinrichtung
- 100: Ablage
- 110: Steuerelektronik
- 200: Vorrichtung zum Herstellen von Broschüren

- A: Schlaufenabstand
- D: Drahtdurchmesser
- S: Schlaufen
- L: Schlaufenlänge

## Patentansprüche

1. Verfahren zum Herstellen von Broschüren (10) beliebiger Formate und Dicken mittels Drahtkammbindung, bei dem zum losen Verbinden einer aus mehreren blattförmigen Bedruckstoffen (11) bestehenden Broschüre ein Drahtbindeelement (41) durch eine entlang eines Randes der blattförmigen Bedruckstoffe (11) versehene Lochungsreihe (12) aufgenommen wird,
**dadurch gekennzeichnet,**
**dass** mindestens ein auf das jeweilige Format und Dicke der Broschüre abgestimmtes Drahtbindeelement (41) mit beliebiger Schlaufenlänge und Schlaufenabstand auf Bedarf und unmittelbar vor dem Bindevorgang hergestellt wird.

2. Verfahren nach Anspruch 1,
**dadurch gekennzeichnet,**
**dass** das herzustellende Drahtbindeelement (41) zusätzlich auf die jeweilige Lochungsreihe (12) abgestimmt wird.

3. Verfahren nach Anspruch 1,
**dadurch gekennzeichnet,**
**dass** es die folgenden Schritte umfasst:
a) Bestimmung von Format und Dicke der zu bindenden Broschüre und anschließende Festlegung der Herstellungsparameter für das entsprechende Drahtbindeelement durch die Elektronik (110);
b) Herstellen eines auf das jeweilige Format und Dicke der Broschüre abgestimmte Drahtbindeelements mittels miteinander elektronisch und mechanisch verbundener Einrichtungen (20, 30, 40, 50, 60, 70, 80, 90, 100, 110) durch
- Zuführen eines Drahtes (1) von mindestens einem eine Drahtrolle (21, 22, 23) umfassenden Drahtvorrat (20) zu einer Drahtbiegeeinrichtung (40) durch Transportmittel (30);
- Biegen des Drahtes zu einem flachen, schlaufenförmig ausgebildeten Drahtbindeelement (41) mittels der Drahtbiegeeinrichtung (40);
- Schneiden bzw. Ablängen des Drahtbindeelements (41) mittels einer Schneideinrichtung (4) und Zuführen des geschnittenen Drahtbindeelements (41) zu einer Einkämmvorrichtung (80),
- Zuführen eines mit einer Lochung versehenen Stapels blattförmiger Bedruckstoffe zur Bindeeinrichtung (90);
- Einkämmen des Drahtbindeelements (41) in die Lochungsreihe (12) des Stapels blattförmiger Bedruckstoffe (11) und
- anschließendes Biegen des Drahtbindeelements (41) mittels einer Biege- und Schließeinrichtung (90) zu einer geschlossenen Inline-Wire-Loop (IWL).

4. Verfahren nach einem der Ansprüche 1 bis 3,
**dadurch gekennzeichnet,**
**dass** eine Sicke (61) in jede Schlaufe (S) des Drahtbindeelements (41) zentrisch zur Binderichtung mittels einer Sicken-Biegeeinrichtung (60) eingebracht wird.

5. Verfahren nach Anspruch 4,
**dadurch gekennzeichnet,**
**dass** das Einbringen der Sicken (61) in das Drahtbindeelement (41) schrittweise Schlaufe (S) für Schlaufe (S) mittels eines einzigen Biegestempels (61) durchgeführt wird.

6. Verfahren nach einem der Ansprüche 1 bis 5,
**dadurch gekennzeichnet,**
**dass** die Drahtkammbindung durch ein einziges die gesamte Breite der Broschüre entsprechendes Drahtbindeelement (41) gebildet wird.

7. Verfahren nach einem der Ansprüche 1 bis 5,
**dadurch gekennzeichnet,**
**dass** die Drahtkammbindung mittels mehrerer über die Breite der Broschüre verteilter, und/oder unmittelbar benachbarter Einzeldrahtbindeelemente (41') durch Einbringen in die Lochungsreihe (12) erzeugt wird, wobei die Einzeldrahtbindeelemente (41') zum Binden der Broschüre zeitgleich in die Lochungsreihe eingekämmt werden.

8. Verfahren nach einem der Ansprüche 1 bis 7,
**dadurch gekennzeichnet,**
**dass** die Herstellungsparameter des Drahtbindeelements (41) wie z.B. Drahtdurchmesser, Drahtlänge, Durchmesser der zu einer geschlossenen Inline-Wire-Loop (IWL) geformten Drahtbindeelemente (40, 41') usw., mittels der Elektronik (110) ermittelt werden.

9. Verfahren nach Anspruch 7,
**dadurch gekennzeichnet,**
**dass** die maximal wählbare Anzahl von Einzeldrahtbindeelementen (41') in Abhängigkeit vom Format der zu bindenden Broschüre festgelegt ist.

## Claims

1. A process for producing brochures (10) in any formats and thicknesses by means of wire binding, wherein a wire binding element (41) is received by a row of perforations (12) provided along a margin of the sheet-like printing materials (11) in order to loosely bind a brochure consisting of several sheet-like printing materials (11),
**characterized in that**
at least one wire binding element (41) with random loop length and loop distance is produced as required and immediately prior to the binding process, the wire binding element being tailored to the respective format and thickness of the brochure.

2. The process according to claim 1,
**characterized in that**
the wire binding element (41) to be produced is additionally tailored to the respective row of perforations (12).

3. The process according to claim 1,
**characterized by**
comprising the following steps:
a) determining the format and thickness of a brochure to be bound and subsequent setting of the production parameter for the corresponding wire binding element by the electronic control device (110);
b) producing the wire binding element tailored to the respective format and thickness of the brochure by means of devices (20, 30, 40, 50, 60, 70, 80, 90, 110) that are electronically and mechanically connected with one another by
- feeding a wire (1) from at least a wire supply (20) comprising a wire spool (21, 22, 23) to a wire bending device (40) by transport means (30);
- bending the wire to a flat, loop-shaped wire binding element (41) by means of the wire bending device (40);
- cutting or cutting to length the wire binding element (41) by means of a cutting device (4) and feeding the cut wire binding element (41) to an insertion device (80);
- feeding a stack of sheet-like printing materials to the binding device (90), the stack being provided with a row of perforations;
- inserting the wire binding element (41) into the row of perforations (12) in the stack of sheet-like printing materials (11); and
- subsequent bending of the wire binding element (41) by means of a bending and closing device (90) to a closed inline-wire-loop (IWL).

4. The process according to one of claims 1 to 3,
**characterized in that**
a crimp (61) is inserted into each loop (S) of the wire binding element (41) centrically to the binding device by means of a crimping device (60).

5. The process according to claim 4,
**characterized in that**
the insertion of the crimp (61) into the wire binding element (41) is performed in stages on a loop (S) by loop (S) basis by means of a single bending die (61).

6. The process according to one of claims 1 to 5,
**characterized in that**
the wire binding is formed by a single wire binding element (41) which corresponds to the entire width of the brochure.

7. The process according to one of claims 1 to 5,
**characterized in that**
the wire binding is produced by means of several individual wire binding elements (41') divided over the width of the brochure and/or directly adjacent to one another by insertion into the row of perforations (12), wherein the individual wire binding elements (41') are simultaneously inserted into the row of perforations for binding the brochure.

8. The process according to one of claims 1 to 7,
**characterized in that**
the production parameter of the wire binding element (41) such as, for example, wire diameter, wire length, diameter of the wire binding elements (40, 41') formed to a closed Inline-Wire-Loop (IWL), etc. are determined by means of the electronic control device (110).

9. The process according to claim 7,
**characterized in that**
the number of individual wire binding elements (41') that can maximally be selected is determined in dependence upon the format of the brochure to be bound.

## Revendications

1. Procédé pour la fabrication de brochures (10) de format et d'épaisseur quelconques au moyen d'un peigne de brochage, où, pour l'assemblage lâche d'une brochure composée de plusieurs produits d'impression en forme de feuilles (11), un élément de brochage filaire (41) est inséré dans une rangée de perforations (12) prévue le long d'un bord des produits d'impression en forme de feuilles (11), **caractérisé en ce qu'**au moins un élément de brochage filaire (41) adapté au format et à l'épaisseur de la brochure est fabriqué avec une longueur et un espacement quelconque des boucles de spirale, en fonction du besoin et immédiatement avant le processus de brochage.

2. Procédé selon la revendication 1, **caractérisé en ce que** l'élément de brochage filaire (41) est en outre adapté à la rangée de perforations (12) correspondante.

3. Procédé selon la revendication 1, **caractérisé en ce qu'**il comprend les étapes suivantes :
a) détermination du format et de l'épaisseur de la brochure à relier et définition consécutive par l'électronique (110) des paramètres de fabrication pour l'élément de brochage filaire correspondant ;
b) fabrication d'un élément de brochage filaire adapté au format et à l'épaisseur correspondants de la brochure, au moyen de dispositifs électroniquement et mécaniquement reliés (20, 30, 40, 50, 60, 70, 80, 90, 100, 110), par
- amenée par un moyen de transport (30) d'un fil métallique depuis au moins une réserve de fil (20) constituée par un rouleau de fil (21, 22, 23) vers un dispositif de pliage de fil (40),
- pliage du fil en élément de brochage filaire (41) plat à boucles au moyen du dispositif de pliage de fil (40),
- découpe ou rognure de l'élément de brochage filaire (41) au moyen d'un dispositif de découpe (4) et amenée de l'élément de brochage filaire (41) vers un dispositif d'insertion de peigne (80),
- amenée au dispositif de brochage (90) d'une pile de produits d'impression en forme de feuilles, pourvue d'une perforation,
- insertion du peigne de l'élément de brochage filaire (41) dans la rangée de perforations (12) de la pile de produits d'impression en forme de feuilles (11), et
- pliage consécutif en spirale en ligne (*inline wire loop,* IWL) de l'élément de brochage filaire (41) au moyen d'un dispositif de pliage et de fermeture (90).

4. Procédé selon l'une des revendications 1 à 3, **caractérisé en ce qu'**une moulure (61) est formée au centre de chaque boucle (S) de l'élément de brochage filaire (41) au moyen d'un dispositif de pliage et de formage (60).

5. Procédé selon la revendication 4, **caractérisé en ce que** le formage des moulures (61) dans l'élément de brochage filaire (41) est exécuté graduellement, boucle (S) après boucle (S) au moyen d'un seul poinçon de formage (61).

6. Procédé selon l'une des revendications 1 à 5, **caractérisé en ce que** le peigne de brochage est formé par un seul élément de brochage filaire (41) correspondant à toute la largeur de la brochure.

7. Procédé selon l'une des revendications 1 à 5, **caractérisé en ce que** le peigne de brochage est réalisé au moyen de plusieurs éléments individuels de brochage filaire (41') répartis sur la largeur de la brochure et/ou immédiatement adjacents, par insertion dans la rangée de perforations (12), lesdits éléments individuels de brochage filaire (41') étant simultanément insérés dans la rangée de perforations pour l'assemblage de la brochure.

8. Procédé selon l'une des revendications 1 à 7, **caractérisé en ce que** les paramètres de fabrication de l'élément de brochage filaire (41), tels que diamètre de fil, longueur de fil, diamètre des éléments de brochage filaire (40, 41') formés en spirale en ligne (IWL), etc., sont déterminés au moyen de l'électronique (110).

9. Procédé selon la revendication 7, **caractérisé en ce que** le nombre maximal d'éléments individuels de brochage filaire (41') pouvant être sélectionnés est fixé en fonction du format de la brochure à relier.
